# EUROPÄISCHE PATENTSCHRIFT

(11) **EP 0 384 280 B1**
(45) Veröffentlichungstag und Bekanntmachung des Hinweises auf die Patenterteilung: **24.11.1993**
(21) Anmeldenummer: 90102862.1
(22) Anmeldetag: 14.02.1990
(51) Int. Cl.: F23N 5/20

(54) **Heizgerät für mobile Einheiten**
Heater for mobile units
Dispositif de chauffage pour des unités mobiles

(30) Priorität: 23.02.1989 DE 3905603
(43) Veröffentlichungstag der Anmeldung: 29.08.1990
(73) Patentinhaber: Firma J. Eberspächer, 73730 Esslingen (DE)
(72) Erfinder: Kenner, Erich, D-7300 Esslingen/N. (DE); Reiser, Peter, D-7300 Esslingen/N. (DE); Gaysert, Gerhard, D-7300 Esslingen/N. (DE)

(56) Entgegenhaltungen:
- EP-A- 0 030 736
- FR-A- 2 033 983
- FR-A- 2 250 960
- FR-A- 2 512 928
- US-A- 2 786 632
- US-A- 4 370 126
- US-A- 4 729 207
- PATENT ABSTRACTS OF JAPAN, Bd. 14, Nr. 416 (M-1021)(4359) 07 September 1990;& JP-A-02 161210
- PATENT ABSTRACTS OF JAPAN, Bd. 1O, Nr. 316 (P-510)(2372), 28. Oktober 1986;& JP-A-61126453
- PATENT ABSTRACTS OF JAPAN, Bd. 11, Nr. 67 (M-566)(2514), 28. Februar 1987;& JP-A-61225547

## Beschreibung

Die Erfindung betrifft ein Heizgerät für mobile Einheiten, z.B. Kraftfahrzeuge, mit einem Brenner für Flüssigbrennstoff, der ein Verbrennungsluftgebläse mit Motor, eine Mischeinrichtung zum Erzeugen eines Brennstoffluftgemisches, eine Zündelektrodenanordnung und eine Brennkammer aufweist, und mit einer Steuerung zum Steuern des Zündvorganges.

Solche Heizgeräte werden üblicherweise als sogenannte Zusatz- oder Standheizungen in Personen- und Lastkraftfahrzeugen und in Omnibussen eingesetzt. Der flüssige Brennstoff (Benzin oder Dieselöl) wird mit Hilfe eines Gebläsemotors und einer Mischeinrichtung mit Verbrennungsluft vermischt und in einer Brennkammer verbrannt. Die in der Brennkammer entstehende Wärme wird mit Hilfe eines Wärmeträgers (Luft oder Wasser) abgeleitet.

Das Zerstäuben des Brennstoffs erfolgt bei bestimmten Geräten mit Hilfe eines Druckzerstäubers. Aus einer Brennstoffdüse wird der Brennstoff mit Druck ausgetrieben, und von dem Verbrennungsluftgebläse wird Luft in den Bereich der Düse geleitet, damit sich der ausgesprühte Brennstoff mit der Luft gut durchmischt.

Für eine gute Verbrennung ist bekanntlich eine gute Durchmischung von Luft und Brennstoff erforderlich. Bei Heizgeräten der hier in Rede stehenden Art sind wegen des Erfordernisses einer möglichst kompakten Bauweise die Brennkammern relativ klein, so daß das Mischen von Luft und Brennstoff innerhalb eines eng begrenzten Bereiches stattfinden muß. Es ist nun festgestellt worden, daß eine gute Durchmischung von Luft und Brennstoff bei Brennkammern mit geringem Volumen praktisch nur mit relativ hohen Luftströmungsgeschwindigkeiten erreicht werden kann. Deshalb arbeitet das Verbrennungsluftgebläse bei einem solchen Heizgerät mit relativ hoher Drehzahl.

Die hohe Luftströmungsgeschwindigkeit führt zwar während des Betriebs zu einer guten Durchmischung von Luft und Brennstoff, hat aber den Nachteil, daß es zu Zündschwierigkeiten kommt, insbesondere bei hohen Betriebsspannungen in kalter Umgebung.

Zum Verbessern der Zündeigenschaften eines solchen Heizgerätes kann man daran denken, den Gebläsemotor mit einem Vorwiderstand zu beschalten, der in der Zündphase während eines bestimmten Zeitintervalles für eine niedrigere Drehzahl des Gebläsemotors sorgt. Abgesehen von der damit verbundenen elektrischen Verlustleistung und dem Erfordernis, die im Vorwiderstand entstehende Wärme abzuleiten, ist es aufgrund von unvermeidlichen Drehzahltoleranzen schwierig, die für den Zündvorgang geeignete Drehzahl festzulegen. Eine derartige Anordnung zeigt die FR-A-2 033 983.

Man kann weiterhin daran denken, die Luftzuführung so zu gestalten, daß eine niedrigere Strömungsgeschwindigkeit erreicht wird. Derartige konstruktive Lösungen sind aber riskant, da die Gefahr der übermäßigen Rußbildung, insbesondere bei Niedrigspannung aufgrund schlechter Durchmischung von Luft und Brennstoff besteht.

Nach der FR-A-2 512 928 ist es ferner bekannt, bei einem Heizbrenner für eine Fahrzeugheizung zunächst in einer Vorglühphase die Glühkerze des Heizbrenners einzuschalten und danach den Brennstoff und den Luftstrom einzuleiten. Um ein den Startvorgang begünstigendes fettes Brennstoffgemisch zu erhalten, wird dabei der Luftstrom gegenüber dem Brennstoff zeitlich verzögert eingeleitet. Um ein Kaltblasen der Glühkerze zu verhindern, wird der Luftstrom intermittierend eingeleitet bis der Brenner gezündet hat.

Aufgabe der Erfindung ist es, ein Heizgerät der eingangs genannten Art anzugeben, bei dem eine einwandfreie Zündung auch bei hohen Betriebsspannungen und/oder tiefen Temperaturen gewährleistet ist.

Gelöst wird diese Aufgabe dadurch, daß die Steuerung, den, nach Inbetriebnahme des Heizgerätes, laufenden Verbrennungsluftgebläsemotor abschaltet und wahlweise gleichzeitig oder verzögert den Zündvorgang einleitet, so daß die Zündung des durch den zugeführten Brennstoff und der Verbrennungsluft gebildeten zündfähigen Brennstoff/Luftgemisches durch die Zündelektrodenanordnung bei abfallender Gebläsedrehzahl erfolgt. Besonders wirksam und interessant ist die Erfindung in Verbindung mit Druckzerstäuberbrennern mit Hochspannungszündung.

Üblicherweise werden die Heizgeräte so betrieben, daß nach dem Einschalten zunächst das Verbrennungsluftgebläse in Gang gesetzt wird, um den Brenner "vorzuspülen". Die Erfindung sieht nun vor, das Verbrennungsluftgebläse für dieses "Vorspülen" zunächst einzuschalten, dann aber wieder für eine erste vorbestimmte Zeitspanne auszuschalten, d.h. spannungslos zu schalten, so daß die Drehzahl bei auslaufendem Gebläsemotor stetig abnimmt. In diese Phase sich ständig verringernder Gebläsedrehzahl fällt der Zündzeitpunkt nach Einschalten der Brennstoffzufuhr. Dadurch wird erstens erreicht, daß wegen der verringerten Drehzahl des Verbrennungsluftgebläses eine geringe Strömungsgeschwindigkeit und folglich auch eine geringere Luftmenge vorhanden ist, wodurch das Brennstoff-/Luftgemisch fetter wird und einfacher gezündet werden kann, während zweitens durch die ständig geringer werdende Drehzahl des Verbrennungsluftgebläses sich die Zusammensetzung des Gemisches ständig ändert, also zu irgendeinem Zeitpunkt einen für eine Zündung optimalen Zustand einnimmt. Es wird auf jeden Fall erreicht, daß ein für die Zündung bestens geeignetes Gemisch vorhanden ist.

Nach erfolgter Zündung muß die Drehzahl des Verbrennungsluftgebläses wieder auf den für den Normalbetrieb vorgesehenen Wert angehoben werden, indem der Gebläsemotor wieder an Spannung gelegt wird. Man kann den Zeitpunkt des Wiedereinschaltens des Gebläses so festlegen, daß er vom Ausschalten des Gebläses eine bestimmte Zeitspanne entfernt ist.

Die hier in Rede stehenden Heizgeräte besitzen aber aufgrund einschlägiger Vorschriften eine Flammerkennungseinrichtung, die in Verbindung mit der Steuereinrichtung des Gerätes dafür sorgt, daß der Zündvorgang oder der Betrieb des Gerätes abgebrochen wird, insbesondere die Brennstoffzufuhr unterbrochen wird, wenn eine bestimmte Zeit lang keine Flamme vorhanden ist. Das von der Flammenerkennungseinrichtung gelieferte Signal wird erfindungsgemäß dazu verwendet, nach dem Zündvorgang das Verbrennungsluftgebläse wieder einzuschalten. Das Inbetriebsetzen des Heizgerätes erfolgt also dadurch, daß zunächst das Verbrennungsluftgebläse eingeschaltet wird, nach einer gewissen Zeitspanne spannungslos geschaltet wird, dann die Brennstoffzufuhr eingeschaltet wird (dazu wird ein in der Brennstoffleitung befindliches Magnetventil geöffnet), eine Zündspannung an die Zündelektroden gelegt wird, und das von der Flammenerkennungseinrichtung gelieferte Signal das Wiedereinschalten des Verbrennungsluftgebläses veranlaßt.

Während bei dem oben erläuterten Ausführungsbeispiel zur Verringerung des Luftdurchsatzes beim Startvorgang der Motor des Verbrennungsluftgebläses ausgeschaltet wird, und die Drehzahl des Gebläses ständig abnimmt, bis nach Flammenerkennung das Gebläse wieder eingeschaltet wird, kann auch, wenn ein Drehzahlbereich für eine mögliche Zündung bekannt ist, nach dem Einschalten des Verbrennungsluftgebläse-Motors und nachdem dessen Betriebsdrehzahl für den stationären Betrieb erreicht ist, der Motor spannungslos geschaltet werden und dann eine gewisse Zeit später intermittierend ein- und ausgeschaltet werden, so daß während des intermittierenden Schaltens des Gebläsemotors mit der Brennstoffzufuhr begonnen und die Zündung eingeschaltet wird und daß nach erfolgter Zündung der Gebläsemotor wieder dauernd an Spannung gelegt wird. Während bei dem einen Ausführungsbeispiel der Zündzeitpunkt in einen Bereich stetiger Abnahme der Gebläsedrehzahl fällt, wird bei der letztgenannten Ausführungsform durch einen intermittierenden Betrieb des Gebläsemotors erreicht, daß das Gebläse in einem gewissen Bereich einer relativ niedrigen Drehzahl arbeitet. Vorzugsweise wird dabei so vorgegangen, daß das intermittierende Ein- und Ausschalten nach Maßgabe zweier vorgegebener Spannungspegel gesteuert wird, wozu bei ausgeschaltetem Gebläsemotor, der dann als Generator arbeitet, weil er aufgrund der ihm eigenen Trägheit nachläuft, die EMK erfaßt und mit den beiden Spannungspegeln verglichen wird. Die hierzu erforderlichen Steuereinrichtungen sind leicht zu realisieren mit Hilfe der in solchen Heizgeräten bereits vorhandenen Steuereinrichtungen. Beispielsweise gibt es eine Prüfschaltung, mit der nach Anfahren des Gebläsemotors dessen Funktion geprüft wird. Hierzu wird der angefahrene Motor kurzzeitig ausgeschaltet und während der Ausschaltzeit die von dem dann als Generator arbeitenden Motor erzeugte EMK erfaßt. Mit dieser Einrichtung lassen sich auch die beiden genannten Spannungspegel für die Steuerung des intermittierenden Schaltens des Gebläsemotors gewinnen. Grundsätzlich kann man auch mit einem einzigen Vergleichs-Spannungspegel arbeiten, um bei Erreichen eines Minimum-Pegels den Gebläsemotor wieder einzuschalten. Das zwischenzeitliche Einschalten des Motors erfolgt während vorgegebener fester Zeitintervalle.

Im folgenden werden Ausführungsbeispiele der Erfindung anhand der Zeichnung näher erläutert. Es zeigen:
- Fig. 1: den zeitlichen Verlauf der Drehzahl eines Verbrennungsluftgebläse-Motors eines Heizgeräts für ein Kraftfahrzeug, und
- Fig. 2: den zeitlichen Verlauf der Drehzahl eines Verbrennungsluftgebläse-Motors nach einem weiteren Ausführungsbeispiel der Erfindung.

Die Erfindung ist speziell auf eine Standheizung mit Druckzerstäuberbrenner und Hochspannungszündung gerichtet. Derartige Geräte sind allgemein bekannt und brauchen hier nicht näher erläutert zu werden. Im vorliegenden Fall geht es speziell um den Zündvorgang.

Wie Fig. 1 zeigt, wird mit dem Einschalten des Geräts der Motor des Verbrennungsluftgebläses eingeschaltet. Dann schließt sich die Vorspülphase an. Von dem Einschaltzeitpunkt (t₀) an dauert es eine gewisse Zeit bis das Verbrennungsluftgebläse die Nenndrehzahl von z.B. 5000 UPM erreicht hat. Zu einem Zeitpunkt t1 wird das Verbrennungsluftgebläse spannungslos geschaltet. Das Gebläse läuft mit stetig abnehmender Drehzahl weiter. Gleichzeitig mit dem Abschalten des Gebläses (t₁) oder zu einem gewissen Zeitpunkt t₂ nach dem Abschalten des Verbrennungsluftgebläses wird die Zündung eingeschaltet, und das in der Brennstoffleitung enthaltene Magnetventil wird geöffnet, so daß der Brennstoffdüse Brennstoff zugeführt wird. Der aus der Düse austretende Brennstoff vermischt sich mit der von dem Verbrennungsluftgebläse kommenden Verbrennungsluft. Da an die Zündelektrode eine Hochspannung gelegt wird, kann es zur Zündung kommen. Nach dem Zeitpunkt t₂ nimmt die Drehzahl des Verbrennungsluftgebläses mehr und mehr ab. Das Gemisch aus Luft und Brennstoff wird dabei etwas fetter. Zu irgendeinem Zeitpunkt nach dem Zeitpunkt t₂ hat das Gemisch aus Luft und Brennstoff die für die Zündung geeignete Zusammensetzung und Strömungsgeschwindigkeit. Dann kommt es zum Zeitpunkt t₃ zur Zündung. Die nun entstehende Flamme wird von einer Flammenerkennungseinrichtung erkannt. Die Flammenerkennungseinrichtung liefert ein Signal, aufgrund dessen das Gebläse eingeschaltet und die Zündung ausgeschaltet wird. Die Drehzahl des Verbrennungsluftgebläses steigt wieder auf den Nennwert von 5000 UPM an, und anschließend arbeitet das Gerät im stationären Zustand.

Der Zeitabstand zwischen t₂ und t₁ kann vorzugsweise - wie gesagt - Null betragen, er kann aber auch abhängig von der etwa zu erwartenden "Zünddrehzahl" auf einen endlichen Wert eingestellt werden.

Das Einschalten der Zündung nach dem Ausschalten des Verbrennungsluftgebläses erfolgt z.B. bei einer Drehzahl von 3800 UPM, und das Entzünden des Brennstoff-/Luftgemisches erfolgt dann bei einer noch etwas geringeren Drehzahl.

Fig. 2 zeigt den Drehzahlverlauf des Verbrennungsluftgebläse-Motors in Verbindung mit den Ein- und Ausschaltsignalen des Motors gemäß einem weiteren Ausführungsbeispiel der Erfindung.

Der Verbrennungsluftgebläse-Motor arbeitet nach Abschalten von der Spannungsquelle als Generator und erzeugt eine EMK, die von der jeweiligen Drehzahl n abhängt. Der Luftdurchsatz V̇ ist etwa proprotional zu der Drehzahl.

Im Zeitpunkt t₁ , also nachdem die Nenndrehzahl a für den stationären Betrieb erreicht ist, wird der Motor ausgeschaltet. Die dann von dem Gebläsemotor erzeugte EMK wird ermittelt und mit einem unteren Schwellenwert c verglichen. Sind die beiden verglichenen Werte im Zeitpunkt ta gleich, wird der Gebläsemotor wieder eingeschaltet. Im Zeitpunkt t_{b} wird ein höherer Schwellenwert b erreicht, so daß zu diesem Zeitpunkt tb der Gebläsemotor wieder ausgeschaltet wird. Durch wiederholtes Einund Ausschalten bewegt sich die Drehzahl des Verbrennungsluftgebläses zwischen den beiden Werten c und b. In dieser Phase des intermittierenden Ein- und Ausschaltens erfolgt das Einschalten der Brennstoffzufuhr und das Einschalten der Zündelektroden. Im Zeitpunkt t₃ wird die Flamme erkannt und der Gebläsemotor wird wieder dauernd an Spannung gelegt.

Das Ermitteln der Drehzahl bzw. der EMK entsprechend dem Pegel b kann entfallen, und statt dessen kann die Einschaltdauer Δb, während der der Gebläsemotor kurzfristig eingeschaltet wird, festgelegt werden. Aufgrund von Erfahrungswerten kann man den Wert Δb so festlegen, daß nach dieser Zeitspanne eine Drehzahl erreicht ist, die etwa dem Wert b entspricht.

## Patentansprüche

1. Heizgerät für mobile Einheiten, z.B. Kraftfahrzeuge, mit einem Brenner für Flüssigbrennstoff, der ein Verbrennungsluftgebläse mit Motor, eine Mischeinrichtung zum Erzeugen eines Brennstoff-Luftgemisches, eine Zündelektrodenanordnung und eine Brennkammer aufweist, und mit einer Steuerung zum Steuern des Zündvorganges, dadurch gekennzeichnet, daß die Steuerung den, nach Inbetriebnahme des Heizgerätes laufenden Verbrennungsluftgebläsemotor abschaltet und wahlweise gleichzeitig oder verzögert den Zündvorgang einleitet, so daß die Zündung des durch den zugeführten Brennstoff und der Verbrennungsluft gebildeten zündfähigen Brennstoff/Luftgemisches durch die Zündelektrodenanordnung bei abfallender Gebläsedrehzahl erfolgt.

2. Heizgerät nach Anspruch 1, dadurch gekennzeichnet, daß der Brenner ein Druckzerstäuberbrenner mit Hochspannungszündung ist.

3. Heizgerät nach Anspruch 1 oder 2, dadurch gekennzeichnet, daß zum Inbetriebsetzten des Heizgerätes zunächst der Verbrennungsluftgebläse-Motor eingeschaltet wird, dann nach Ablauf der ersten vorbestimmten Zeitspanne der Verbrennungsluftgebläse-Motor spannungslos geschaltet wird, gleichzeitig damit oder nach Ablauf einer zweiten vorbestimmten Zeit und mit oder nach Beginn der Brennstoffzufuhr zu der Mischeinrichtung gezündet wird, und schließlich nach erfolgter Zündung der Verbrennungsluftgebläse-Motor wieder an Spannung geschaltet wird.

4. Heizgerät nach Anspruch 3 mit einer Flammenerkennungseinrichtung, dadurch gekennzeichnet, daß das Wiedereinschalten des Verbrennungsluftgebläse-Motors abhängig von der Flammenerkennung erfolgt.

5. Heizgerät nach einem der Ansprüche 1 bis 4, dadurch gekennzeichnet, daß nach dem Einschalten des Verbrennungsgebläse-Motors und nachdem dessen Betriebsdrehzahl für den stationären Betrieb erreicht ist, der Verbrennungsluftgebläse-Motor spannungslos geschaltet wird und dann nach einer gewissen Zeitspanne intermittierend ein- und ausgeschaltet wird, daß während des intermittierenden Schaltens des Verbrennungsluftgebläse-Motors mit der Brennstoffzufuhr begonnen und die Zündung eingeschaltet wird, und daß nach erfolgter Zündung der Verbrennungsluftgebläse-Motor wieder dauernd an Spannung gelegt wird.

6. Heizgerät nach Anspruch 5, dadurch gekennzeichnet, daß das intermittierende Ein- und Ausschalten nach Maßgabe zweier vorgegebener Spannungspegel gesteuert wird, wozu bei ausgeschaltetem Verbrennungsluftgebläse-Motor, der dann als Generator arbeitet, die EMK erfaßt und mit den beiden Spannungspegeln verglichen wird.

## Claims

1. Heating device for mobile units, e.g. motor vehicles, having a burner for liquid fuel which has a combustion air fan with a motor, a mixing means for producing a fuel/air mixture, an ignition electrode arrangement and a combustion chamber, and having a control system controlling the ignition procedure, characterized in that the control system switches off the combustion air fan motor running once the heating device has been put into operation and initiates the ignition procedure either simultaneously or in delayed manner, so that the ignition of the ignitable fuel/air mixture formed by the supplied fuel and the combustion air by means of the ignition electrode arrangement takes place as the fan speed drops.

2. Heating device according to Claim 1, characterized in that the burner is a pressure pulverizer burner with high-voltage ignition.

3. Heating device according to Claim 1 or 2, characterized in that to put the heating device into operation first the combustion air fan motor is switched on, then on expiry of the first predetermined time span the combustion air fan motor is disconnected from the voltage, at the same time as this or on expiry of a second predetermined time and with or after the beginning of the fuel supply to the mixing means ignition is carried out, and finally, once ignition has taken place, the combustion air fan motor is connected to the voltage again.

4. Heating device according to Claim 3, having a flame detection means, characterized in that the renewed switching on of the combustion air fan motor takes place in dependence on flame detection.

5. Heating device according to one of Claims 1 to 4, characterized in that after the combustion fan motor has been switched on and after its operating speed for stationary operation has been reached, the combustion air fan motor is disconnected from the voltage and then after a certain time span is intermittently switched on and off, in that during the intermittent switching of the combustion air fan motor the fuel supply is initiated and the ignition is switched on, and in that once ignition has taken place the combustion air fan motor is connected permanently to the voltage again.

6. Heating device according to Claim 5, characterized in that the intermittent switching on and off is controlled according to two predetermined voltage levels, to which end, when the combustion air fan motor which then operates as a generator is switched off, the EMF is detected and compared with the two voltage levels.

## Revendications

1. Appareil de chauffage pour unités mobiles, par exemple pour véhicules, comportant un brûleur pour combustible liquide qui présente une soufflante pour l'air de combustion munie d'un moteur, un mélangeur pour produire un mélange de combustible et d'air, une disposition d'électrodes d'allumage et une chambre de combustion, et comportant une commande pour commander l'opération d'allumage, caractérisé en ce que la commande coupe le moteur de la soufflante pour l'air de combustion après la mise en marche de l'appareil de chauffage et amorce, au choix, en même temps ou en différé l'opération d'allumage, si bien que l'allumage du mélange inflammable combustible/air constitué par le combustible et l'air de combustion se fait par la disposition d'électrodes d'allumage, tandis que la vitesse de rotation de la soufflante décroît.

2. Appareil de chauffage selon la revendication 1, caractérisé en ce que le brûleur est un brûleur à pulvérisateur à haute pression et à allumage à haute tension.

3. Appareil de chauffage selon la revendication 1 ou 2, caractérisé en ce que, pour mettre en marche l'appareil de chauffage, le moteur de la soufflante pour l'air de combustion est tout d'abord mis en marche, puis, après écoulement d'un premier intervalle prédéfini, le moteur de la soufflante pour l'air de combustion est mis hors tension, le mélange combustible'air est ensuite enflammé simultanément ou après écoulement d'un second intervalle prédéfini et en même temps ou après que le combustible commence à alimenter le mélangeur, et enfin le moteur de la soufflante pour l'air de combustion est remis sous tension une fois l'allumage réalisé.

4. Appareil selon la revendication 3, comportant un dispositif de détection de la flamme, caractérisé en ce que la remise en marche du moteur de la soufflante pour l'air de combustion est fonction de la détection de la flamme.

5. Appareil de chauffage selon l'une des revendications 1 à 4, caractérisé en ce qu'après la mise en marche du moteur de la soufflante pour l'air de combustion et après que ce dernier a atteint sa vitesse de rotation en régime stationnaire, le moteur de la soufflante pour l'air de combustion est mis hors tension, puis, après un certain laps de temps, mis en marche et coupé de façon intermittente, en ce que, pendant le fonctionnement intermittent du moteur de la soufflante pour l'air de combustion, l'alimentation en combustible commence et l'allumage est mis en marche, et en ce qu'une fois l'allumage réalisé, le moteur de la soufflante pour l'air de combustion est remis sous tension de façon permanente.

6. Appareil de chauffage selon la revendication 5, caractérisé en ce que la commande de la mise en marche et de l'arrêt intermittents se fait conformément à deux niveaux de tension prédéfinis, la f.é.m. étant mesurée lorsque le moteur de la soufflante. qui fonctionne alors comme un générateur, est à l'arrêt, et comparée aux deux niveaux de tension.
